# FASCICULE DE BREVET EUROPEEN

(11) **EP 2 649 239 B1**
(45) Date de publication et mention de la délivrance du brevet: **08.02.2017**
(21) Numéro de dépôt: 11811045.1
(22) Date de dépôt: 07.12.2011
(51) Int. Cl.: E01D 19/14, E04C 5/08

(54) **DISPOSITIF DE DEVIATION D'UN CABLE DE STRUCTURE TEL QU'UN HAUBAN, ET OUVRAGE AINSI EQUIPE**
VORRICHTUNG ZUM UMLENKEN EINES STRUKTURKABELS, WIE ETWA EINER ABSPANNLEINE, UND BAUWERK DAMIT
DEVICE FOR DIVERTING A STRUCTURAL CABLE, SUCH AS A GUY LINE, AND CONSTRUCTION COMPRISING SAME

(30) Priorité: 08.12.2010 FR 1060270
(43) Date de publication de la demande: 16.10.2013
(73) Titulaire: SOLETANCHE FREYSSINET, 92500 Rueil Malmaison (FR)
(72) Inventeur: MELLIER, Erik, F-78000 Versailles (FR); JOYE, Stéphane, F-92100 Boulogne-Billancourt (FR)
(74) Mandataire: Cabinet Plasseraud
(86) Numéro de dépôt international: PCT/FR2011/052897
(87) Numéro de publication internationale: WO 2012/076815

(56) Documents cités:
- EP-A1- 0 437 143
- WO-A1-2007/121782
- DE-U1- 8 810 423

## Description

La présente invention concerne les dispositifs employés pour dévier des câbles de structure, notamment des haubans.

Il est courant de réaliser des câbles de structure sous forme de faisceaux de brins individuels tendus et ancrés à leurs extrémités. La conception d'un ouvrage de construction peut amener à faire dévier le câble dans une ou plusieurs zones de son tracé.

Dans les ouvrages haubanés, les câbles ont une partie supérieure située au niveau d'un pylône et des extrémités inférieures ancrées sur la structure suspendue, par exemple le tablier d'un pont. Dans une conception traditionnelle, chaque câble a son extrémité supérieure ancrée sur le pylône. On rencontre aussi des ouvrages haubanés dans lesquels les câbles suivent des trajets de forme générale en V inversé, en étant déviés sur le pylône à l'aide d'un dispositif communément appelé selle.

Au niveau de la selle, les brins du câble suivent des trajets incurvés, typiquement suivant un rayon de courbure sensiblement constant. Avantageusement, les brins s'étendent de manière ininterrompue le long de la selle. Il convient d'assurer un frottement suffisant des brins sur la selle afin d'éviter des coulissements indésirables.

WO 2007/121782 A1 décrit une selle dans laquelle chaque toron formant un brin du câble est reçu dans un conduit individuel dont la paroi présente, de part et d'autre du plan contenant le trajet courbe du toron, deux faces inclinées donnant au conduit une section générale en V. La forme en V de la section du conduit bloque le toron par effet de coin lorsqu'il est mis en tension par la charge de l'ouvrage. Cette conception de selle n'est pas sans inconvénients. En particulier, les contacts entre le toron et la paroi de son conduit sont ponctuels, ce qui n'est pas favorable à une bonne répartition des contraintes locales. En outre, la selle n'est pas compatible avec l'emploi de torons individuellement gainés car la gaine individuelle d'un toron serait endommagée par l'effort de coincement engendré par le profil en V du conduit. Pourtant ces torons individuellement gainés sont très souvent préférés pour la réalisation de câbles de structure car leur résistance à la corrosion est renforcée par l'isolation conférée la gaine. Si on veut néanmoins utiliser de tels torons avec la selle de WO 2007/121782 A1, il faut retirer les gaines sur les longueurs des torons placées à l'intérieur de la selle, ce qui requiert la mise en oeuvre de mesures spéciales pour isoler suffisamment le métal des torons. Malgré ces mesures, qui peuvent être complexes et coûteuses, le dénudage des brins à l'approche de la selle risque de constituer une faiblesse dans la protection anticorrosion des haubans.

Un but de la présente invention est de proposer une autre conception de selle qui réduise l'incidence des problèmes ci-dessus, notamment en assurant une transmission adéquate des contraintes à l'intérieur du trajet courbe suivi par les brins.

L'invention propose ainsi un dispositif de déviation d'un câble de structure comportant plusieurs brins tendus. Le dispositif comprend un corps traversé de conduits. Chaque conduit a une paroi pour guider un des brins selon un trajet courbe. La paroi du conduit comporte une zone de support du brin dirigée vers l'intérieur de la courbure du trajet, laquelle zone de support présente, au moins dans une partie centrale du conduit et transversalement au trajet courbe, une section en forme d'arc de cercle de rayon sensiblement égal à la moitié du diamètre extérieur du brin. La partie centrale du conduit a une section transversale élargie en dehors de la zone de support.

Le maintien des brins dans leur conduit, empêchant leur coulissement le long du trajet courbe, résulte du frottement du brin dans la zone de support de la paroi du conduit qui peut avoir une rugosité plus ou moins marquée. Le brin est au contact de cette zone de support sur une surface ayant une certaine étendue compte tenu de la forme en arc de cercle de rayon adapté au brin. Il est pressé contre cette zone de support par la tension appliquée sur le câble.

Grâce à la bonne répartition des contraintes transmises entre les brins et la paroi de leurs conduits, le dispositif de déviation permet d'utiliser des brins comportant chacun un toron métallique et une gaine en matière plastique entourant le toron. La gaine peut alors être ininterrompue à travers la selle et jusqu'aux ancrages du câble, en étant appliquée contre la zone de support de la paroi du conduit.

Il a été déterminé qu'un secteur angulaire d'au moins 60° pour la forme en arc de cercle de la section de la zone de support procure un blocage par frottement suffisant dans de nombreuses configurations. Ce secteur angulaire peut notamment être compris entre 90 et 120°.

Il convient généralement que les conduits présentent une section suffisante pour permettre un enfilage sans difficulté des brins. Cette propriété peut être obtenue en leur conférant une section transversale suffisante pour contenir un cercle de diamètre supérieur d'au moins 2 mm au diamètre extérieur du brin.

La forme de la section transversale de la partie centrale du conduit en dehors de la zone de support peut être celle d'une voûte de diamètre supérieur au diamètre extérieur du brin. Une forme de voûte, par exemple circulaire, évite des concentrations indésirables de contraintes dans la matière située entre les conduits individuels du dispositif.

Pour tolérer une marge de variation angulaire du câble sur l'un ou l'autre des côtés du dispositif, on peut former le conduit de façon que sa section transversale s'évase vers l'extérieur sur au moins un côté de sa partie centrale. L'évasement peut notamment suivre, sur le côté intérieur de la courbure du trajet, une ligne génératrice sensiblement circulaire de rayon inférieur au rayon de courbure du trajet dans la partie centrale du conduit.

Dans un mode de réalisation, le dispositif de déviation comprend en outre un tube courbe pour recevoir le câble de structure, le corps pourvu des conduits étant logé à l'intérieur du tube courbe.

Un autre aspect de l'invention se rapporte à un ouvrage de construction, comme par exemple un pont à haubans, comprenant au moins un câble de structure comportant plusieurs brins tendus, des ancrages des brins aux extrémités du câble, et au moins un dispositif de déviation du câble entre les deux ancrages, ce dispositif étant tel que défini ci-dessus.

D'autres particularités et avantages de la présente invention apparaîtront dans la description ci-après d'un exemple de réalisation non limitatif, en référence aux dessins annexés, dans lesquels:
- la figure 1 est un schéma d'un pont à haubans auquel l'invention peut s'appliquer;
- la figure 2 est une vue très schématique d'un hauban équipé d'un mode de réalisation du dispositif de déviation;
- la figure 3 est une vue en coupe axiale d'un conduit appartenant au dispositif de déviation;
- la figure 4 est une vue en coupe transversale du dispositif de déviation, suivant le plan IV-IV indiqué sur la figure 3;
- la figure 5 est une vue en coupe transversale d'un conduit dans lequel est logé un brin du câble; et
- la figure 6 est une vue semblable à celle de la figure 5, montrant le conduit et le brin dans une phase d'installation du câble.

L'exemple de réalisation d'ouvrage de construction représenté sur la figure 1 consiste en un pont à haubans. Le tablier 1 d'un tel pont est traditionnellement porté par un ou plusieurs pylônes 2 par l'intermédiaire de haubans 3 suivant des trajets inclinés entre le pylône et le tablier. Au niveau du pylône 2, chaque hauban 3 traverse un dispositif de déviation 5 réalisé conformément à l'invention, ci-après appelé selle.

Dans le mode de réalisation représenté sur la figure 2, la selle 5 comporte un tube métallique courbe 6 noyé dans le béton dont est fait le pylône 2. Le tube courbe 6 a par exemple été mis en forme par cintrage d'un tube en acier, puis placé dans la configuration géométrique appropriée avant de couler le béton du pylône 2. Le câble de structure est ici formé par un hauban 3 composé de plusieurs brins tendus 4 qui traversent la selle 5 sans interruption. Les brins 4 consistent de préférence en des torons individuellement gainés, le toron métallique et sa gaine en matière plastique étant tous deux ininterrompus à l'intérieur de la selle 5. A travers cette selle, chaque brin 4 suit un trajet courbe T (figure 3) défini par un conduit individuel 10. Les conduits 10 sont formés dans un corps 7 en matière moulée logé à l'intérieur du tube courbe 6.

A l'extérieur de la selle 5, le hauban 3 s'étend librement jusqu'aux deux ancrages 8 installés sur le tablier 1. Ces ancrages 8 peuvent par exemple être conformes à celui décrit dans WO 00/75453 A1.

Les conduits 10 ménagés dans la selle 5 reçoivent chacun un toron gainé respectif 4. Dans leur partie centrale, ils suivent de préférence un trajet courbe T de rayon constant R. Dans cette partie, la section transversale du conduit 10 a par exemple la forme représentée sur la figure 4, où la paroi du conduit présente une zone de support 11 dirigée vers l'intérieur de la courbure du trajet T. La forme de la zone de support 11 est en arc de cercle de rayon r.

Comme le montrent les figures 4 et 5, le rayon r de la forme en arc de cercle de la zone de support 11 dans la partie centrale du conduit 10 correspond à la moitié du diamètre extérieur du brin 4. Ainsi, la zone de support 11 offre une surface de contact relativement étendue entre la paroi du conduit 10 et la périphérie du brin 4, qui engendre un effort de frottement propre à maintenir le brin en position lorsqu'il est mis en tension par la charge de l'ouvrage. Le secteur angulaire α sur lequel s'étend la zone de support est avantageusement d'au moins 60°. De manière optimale, cette ouverture angulaire α est comprise entre 90°et 120°.

La partie supérieure 12 de la paroi du conduit 10, vers l'extérieur de sa courbure, est plus large que la zone de support afin de permettre l'introduction sans encombre du brin 4 lors du montage du hauban. Cet élargissement de la partie centrale du conduit en dehors de la zone de support 11 peut être réalisé en donnant à la partie supérieure 12 une section transversale en forme de voûte de diamètre supérieur au diamètre extérieur du brin. On a déterminé que l'introduction du brin 4 dans le conduit s'effectue sans problème lorsque la section transversale du conduit, dans sa partie centrale, est suffisante pour contenir un cercle C de diamètre supérieur d'au moins 2 mm au diamètre extérieur du brin 4, comme le montre la figure 6.

Ainsi, le brin 4 peut être enfilé dans son conduit sans frotter sur la selle 5. À cet effet, on peut disposer une cale amovible 15, par exemple sous la forme d'un ruban de matière plastique, préalablement à l'enfilage. Une fois que le brin 4 est mis en place, la cale 15 est retirée, le brin 4 étant alors déposé dans la zone de support 11.

La forme de voûte de la partie supérieure 12 de la paroi du conduit 10 peut notamment avoir un profil circulaire de rayon r' > r, des épaulements radiaux 13 raccordant alors la zone de support 11 à la partie supérieure 12. La forme arrondie de la voûte est favorable à l'écoulement vertical des contraintes de compression régnant dans la matrice moulée 7 de la selle 5.

Dans une réalisation préférée, la section transversale du conduit 10 s'évase vers l'extérieur de part et d'autre de la partie centrale. Cet évasement, visible sur la figure 3, permet de guider les déviations des brins qui résultent des variations de charge dans les câbles.

Sur le côté intérieur de la courbure du trajet T, l'évasement de la section transversale du conduit 10 peut suivre une ligne génératrice dont la forme est avantageusement circulaire avec un rayon R' inférieur au rayon de courbure R du trajet T dans la partie centrale du conduit 10. Le fait que le rayon R' soit constant permet de limiter les contraintes de flexion auxquelles les brins 4 sont soumis.

L'évasement de la section transversale du conduit 10 à ses deux extrémités peut résulter d'une homothétie de la forme représentée sur la figure 4. Une variante consiste à faire élargir progressivement vers l'extérieur la partie intérieure de la section du conduit pour la faire tendre vers le cercle de rayon r' sur la face extérieure de la selle 5. Une autre variante consiste à placer, de part et d'autre de la partie centrale de section constante du conduit 10, un évasement de section transversale circulaire, en forme de trompette, dont le plus petit diamètre est égal à r'. De cette manière, l'évasement peut être simplement réalisé par une pièce de guidage formée par usinage et placée à l'embouchure du conduit 10.

La partie centrale des conduits 10 peut être réalisée par moulage dans la matière 7, par exemple un mortier de remplissage, constituant la matrice de la selle 5. On dispose alors dans le tube cintré 6 des moules négatifs ayant la forme des conduits 10. Leurs positions et leurs espacements transversaux sont maintenus par des guides régulièrement espacés dans le tube 6. Le tube 6 est alors rempli d'un matériau durcissable tel qu'un mortier à haute résistance. Le décoffrage peut être effectué soit par destruction mécanique des moules, soit par dissolution, soit par rétrécissement. Cette réalisation de la selle par moulage peut être effectuée en usine. Sur le chantier, la selle ainsi réalisée est hissée sur le pylône et mise en place à la position prescrite. Une fois le pylône complété, les brins 4 du hauban sont hissés, enfilés dans la selle 5 puis ancrés sur le tablier 1.

Un avantage de la selle 5 décrite ci-dessus est qu'elle est compatible avec l'emploi de brins 4 constitués par des torons individuellement gainés. La section d'un tel brin 4 est montrée sur les figures 5 et 6, où la référence 16 désigne les fils métalliques torsadés du toron, et la référence 17 désigne la gaine en matière plastique qui entoure ces fils. Les fils 16 sont typiquement en acier galvanisé tandis que la gaine 17 est en polyéthylène à haute densité (PEHD). Un matériau de remplissage souple comble les interstices entre les fils métalliques 16 et ceux entre les fils 16 et la gaine 17.

Le toron gainé 4 représenté sur les figures 5 et 6 a une section extérieure circulaire. La zone de support 11 des conduits 10 est alors dimensionnée pour avoir le même rayon r que celui du toron gainé 4. Dans la pratique, il peut y avoir une légère différence de rayon entre la zone de support 11 et la section extérieure du brin 4, dans la mesure où le fluage de la matière plastique de la gaine 17 pressée contre la paroi du conduit reste acceptable. De même, il se peut que la section extérieure du brin 4 ne soit pas exactement circulaire mais, par exemple, hexagonale à coins arrondis par suite de l'extrusion de la gaine 17 sur le toron métallique. Dans ce cas, le "diamètre extérieur du brin" doit s'entendre comme étant le diamètre du plus petit cercle dans lequel s'inscrit la section transversale du brin. Cette définition du "diamètre extérieur du brin" vaut également dans le cas d'un toron métallique non gainé. Bien que non préféré, ce dernier cas peut s'inscrire dans le cadre de l'invention, les contacts entre le brin tendu et la zone de support 11 de son conduit étant alors suivant des lignes en spirale plutôt que ponctuels.

Les modes de réalisation mentionnés ci-dessus sont des illustrations de la présente invention. Diverses modifications peuvent leur être apportées sans sortir du cadre de l'invention qui ressort des revendications annexées. En particulier, le dispositif de déviation selon l'invention peut être mis en oeuvre pour dévier des câbles de structure autres que des haubans.

## Revendications

1. Dispositif de déviation d'un câble de structure (3) comportant plusieurs brins tendus (4), le dispositif comprenant un corps (7) traversé de conduits (10), dans lequel chaque conduit a une paroi pour guider un des brins selon un trajet courbe (T), la paroi du conduit comportant une zone de support du brin (11) dirigée vers l'intérieur de la courbure du trajet, laquelle zone de support présente, au moins dans une partie centrale du conduit et transversalement au trajet courbe, une section en forme d'arc de cercle , la partie centrale du conduit ayant une section transversale élargie en dehors de la zone de support, **caractérisé en ce que** la section en forme d'arc de cercle présente un rayon (r) sensiblement égal à la moitié du diamètre extérieur du brin.

2. Dispositif selon la revendication 1, dans lequel la forme en arc de cercle de la section de la zone de support (11) s'étend sur un secteur angulaire (α) d'au moins 60°, de préférence compris entre 90° et 120°.

3. Dispositif selon l'une quelconque des revendications précédentes, dans lequel la partie centrale du conduit (10) présente, en dehors de la zone de support (11), une section transversale en forme de voûte (12) de diamètre supérieur au diamètre extérieur du brin (4).

4. Dispositif selon l'une quelconque des revendications précédentes, dans lequel la section transversale du conduit (10) est suffisante pour contenir un cercle (C) de diamètre supérieur d'au moins 2 millimètres au diamètre extérieur du brin (4).

5. Dispositif selon l'une quelconque des revendications précédentes, dans lequel la section transversale du conduit (10) s'évase vers l'extérieur sur au moins un côté de sa partie centrale.

6. Dispositif selon la revendication 5, dans lequel l'évasement de la section transversale du conduit (10) vers l'extérieur suit, sur le côté intérieur de la courbure du trajet (T), une ligne génératrice sensiblement circulaire de rayon (R') inférieur au rayon de courbure (R) du trajet dans la partie centrale du conduit.

7. Dispositif selon l'une quelconque des revendications précédentes, comprenant en outre un tube courbe (6) pour recevoir le câble de structure (3), le corps (7) pourvu des conduits (10) étant logé à l'intérieur du tube courbe.

8. Ouvrage de construction, comprenant au moins un câble de structure (3) comportant plusieurs brins tendus (4), des ancrages (8) des brins aux extrémités du câble, et au moins un dispositif de déviation du câble selon la revendication 1 entre les ancrages.

9. Ouvrage de construction selon la revendication 8, dans lequel la forme en arc de cercle de la section de la zone de support (11) s'étend sur un secteur angulaire (α) d'au moins 60°, de préférence compris entre 90° et 120°.

10. Ouvrage de construction selon l'une quelconque des revendications 8 et 9, dans lequel la partie centrale du conduit (10) présente, en dehors de la zone de support (11), une section transversale en forme de voûte (12) de diamètre supérieur au diamètre extérieur du brin.

11. Ouvrage de construction selon l'une quelconque des revendications 8 à 10, dans lequel la section transversale du conduit (10) est suffisante pour contenir un cercle (C) de diamètre supérieur d'au moins 2 mm au diamètre extérieur du brin (4).

12. Ouvrage de construction selon l'une quelconque des revendications 8 à 11, dans lequel la section transversale du conduit (10) s'évase vers l'extérieur sur au moins un côté de sa partie centrale.

13. Ouvrage de construction selon la revendication 12, dans lequel l'évasement de la section transversale du conduit (10) vers l'extérieur suit, sur le côté intérieur de la courbure du trajet (T), une ligne génératrice sensiblement circulaire de rayon (R') inférieur au rayon de courbure (R) du trajet dans la partie centrale du conduit.

14. Ouvrage de construction selon l'une quelconque des revendications 8 à 13, dans lequel les brins (4) comportent chacun un toron métallique (16) et une gaine (17) en matière plastique entourant le toron, la gaine étant appliquée contre la zone de support (11) de la paroi du conduit (10).

15. Ouvrage de construction selon l'une quelconque des revendications 8 à 14, sous la forme un pont à haubans, le dispositif de déviation (5) étant installé sur un pylône (2) du pont et les ancrages (8) étant installés sur un tablier (1) du pont.

16. Ouvrage de construction selon l'une quelconque des revendications 8 à 15, dans lequel le dispositif de déviation du câble comprend en outre un tube courbe (6) pour recevoir le câble de structure (3), le corps (7) pourvu des conduits (10) étant logé à l'intérieur du tube courbe.

## Patentansprüche

1. Vorrichtung zum Umlenken eines Strukturkabels (3), das mehrere gespannte Stränge (4) aufweist, wobei die Vorrichtung einen von Kanälen (10) durchquerten Körper (7) aufweist, wobei jeder Kanal eine Wand hat, um einen der Stränge gemäß eines bogenförmigen Pfads (T) zu führen, wobei jede Wand des Kanals eine zum Innern des Bogens des Pfads gerichtete Stützzone (11) zum Stützen des Strangs aufweist, wobei die Stützzone zumindest in einem zentralen Teil des Kanals und transversal zum bogenförmigen Pfad einen Querschnitt in Form eines Kreisbogens aufweist, wobei der zentrale Teil des Kanals außerhalb der Stützzone einen vergrößerten transversalen Querschnitt hat,
**dadurch gekennzeichnet, dass** der kreisbogenförmige Querschnitt einen Radius (r) hat, der im Wesentlichen gleich der Hälfte des Außendurchmessers des Strangs ist.

2. Vorrichtung nach Anspruch 1, wobei die Kreisbogenform des Querschnitts der Stützzone (11) sich über einen Winkelsektor (α) von mindestens 60°, vorzugsweise zwischen 90° und 120°, erstreckt.

3. Vorrichtung nach einem der vorstehenden Ansprüche, wobei der zentrale Teil des Kanals (10) außerhalb der Stützzone (11) einen transversalen Querschnitt in Form einer Wölbung (12) aufweist, deren Durchmesser größer ist als der Außendurchmesser des Strangs (4).

4. Vorrichtung nach einem der vorstehenden Ansprüche, wobei der transversale Querschnitt des Kanals (10) ausreichend ist, um einen Kreis (C) einzuschließen, dessen Durchmesser um mindestens 2mm größer ist als der Außendurchmesser des Strangs (4).

5. Vorrichtung nach einem der vorstehenden Ansprüche, wobei der transversale Querschnitt des Kanals (10) sich an mindestens einer Seite des zentralen Teils nach außen hin weitet.

6. Vorrichtung nach Anspruch 5, wobei die Weitung des transversalen Querschnitts des Kanals (10) nach außen an der Innenseite des Bogens des Pfads (T) einer im Wesentlichen kreisförmigen Erzeuger-Linie folgt, die einen Radius (R') hat, der kleiner ist als der Krümmungsradius (R) des Pfads in dem zentralen Teil des Kanals.

7. Vorrichtung nach einem der vorstehenden Ansprüche, ferner mit einem bogenförmigen Rohr (6) zur Aufnahme des Strukturkabels (3), wobei der mit Kanälen (10) versehene Körper (7) im Innern des bogenförmigen Rohrs untergebracht ist.

8. Bauwerk, aufweisend mindestens ein Strukturkabel (3) mit mehreren gespannten Strängen (4), Strangverankerungen (8) an den Enden des Kabels und mindestens eine Vorrichtung zum Umlenken des Kabels gemäß Anspruch 1 zwischen den Verankerungen.

9. Bauwerk nach Anspruch 8, wobei die Kreisbogenform des Querschnitts der Stützzone (11) sich über einen Winkelsektor (α) von mindestens 60°, vorzugsweise zwischen 90° und 120°, erstreckt.

10. Bauwerk nach einem der vorstehenden Ansprüche 8 und 9, wobei der zentrale Teil des Kanals (10) außerhalb der Stützzone (11) einen transversalen Querschnitt in Form einer Wölbung (12) aufweist, deren Durchmesser größer ist als der Außendurchmesser des Strangs.

11. Bauwerk nach einem der Ansprüche 8 bis 10, in welchem der transversale Querschnitt des Kanals (10) ausreichend ist, um einen Kreis (C) einzuschließen, dessen Durchmesser um mindestens 2mm größer ist als der Außendurchmesser des Strangs (4).

12. Bauwerk nach einem der Ansprüche 8 bis 11, wobei der transversale Querschnitt des Kanals (10) sich an mindestens einer Seite des zentralen Teils nach außen weitet.

13. Bauwerk nach Anspruch 12, wobei die Weitung des transversalen Querschnitts des Kanals (10) nach außen an der Innenseite des Bogens des Pfads (T) einer im Wesentlichen kreisförmigen Erzeuger-Linie folgt, die einen Radius (R') hat, der kleiner ist als der Krümmungsradius (R) des Pfads in dem zentralen Teil des Kanals.

14. Bauwerk nach einem der Ansprüche 8 bis 13, wobei die Stränge (4) jeweils eine metallische Litze (16) und einen die Litze umgebenden Mantel (17) aus Kunststoff aufweisen, wobei der Mantel auf der Stützzone (11) der Wand des Kanals (10) aufliegt.

15. Bauwerk nach einem der Ansprüche 8 bis 14 in Form einer Schrägseilbrücke, wobei die Umlenkvorrichtung (5) an einem Pylon (2) der Brücke installiert ist und die Verankerungen (8) an einer Fahrbahn (1) der Brücke installiert sind.

16. Bauwerk nach einem der Ansprüche 8 bis 15, wobei die Vorrichtung zum Umlenken des Kabels ferner ein bogenförmiges Rohr (6) zur Aufnahme des Strukturkabels (3) aufweist, wobei der mit Kanälen (10) versehene Körper (7) im Innern des bogenförmigen Rohrs untergebracht ist.

## Claims

1. A device for deviating a structural cable (3) having a plurality of stretched tendons (4), the device comprising a body (7) traversed by conduits (10), wherein each conduit has a wall to guide one of the tendons along a curved path (T), the conduit wall having a support area (11) for supporting the tendon, located on an interior side of the curvature of the path, which support area presents, at least in a central portion of the conduit and transverse to the curved path, a cross-section in the shape of a circular arc, the central portion of the conduit having a widened cross-section outside the support area, **characterized in that** the section in the shape of a circular arc has a radius (r) substantially equal to half the external diameter of the tendon.

2. The device of claim 1, wherein the circular arc shape of the cross-section of the support area (11) extends over an angular sector (α) of at least 60°, and preferably ranging between 90° and 120°.

3. The device of any one of the preceding claims, wherein the central portion of the conduit (10) presents, outside the support area (11), a cross-section in the shape of an arch (12) having a diameter greater than the external diameter of the tendon (4).

4. The device of any one of the preceding claims, wherein the cross-section of the conduit (10) is sufficient to contain a circle (C) having a diameter at least 2 millimeters greater than the external diameter of the tendon (4).

5. The device of any one of the preceding claims, wherein the cross-section of the conduit (10) widens outwardly on at least one side of its central portion.

6. The device of claim 5, wherein the outward widening of the cross-section of the conduit (10) follows, on the interior side of the curvature of the path (T), a substantially circular generatrix having a radius (R') less than the radius of curvature (R) of the path in the central portion of the conduit.

7. The device of any of one the preceding claims, further comprising a curved tube (6) to receive the structural cable (3), the body (7) provided with conduits (10) being housed inside the curved tube.

8. A construction work, comprising at least one structural cable (3) having a plurality of stretched tendons (4), anchors (8) for the tendons at the extremities of the cable, and at least one cable deviation device according to claim 1 between the anchors.

9. The construction work according to claim 8, wherein the circular arc shape of the cross-section of the support area (11) extends over an angular sector (α) of at least 60°, and preferably ranging between 90° and 120°.

10. The construction work of any one of claims 8 and 9, wherein the central portion of the conduit (10) presents, outside the support area (11), a cross-section in the shape of an arch (12) having a diameter greater than the external diameter of the tendon (4).

11. The construction work of any one of claims 8 to 10, wherein the cross-section of the conduit (10) is sufficient to contain a circle (C) having a diameter at least 2 millimeters greater than the external diameter of the tendon (4).

12. The construction work of any one of claims 8 to 11, wherein the cross-section of the conduit (10) widens outwardly on at least one side of its central portion.

13. The construction work of claim 12, wherein the outward widening of the cross-section of the conduit (10) follows, on the interior side of the curvature of the path (T), a substantially circular generatrix having a radius (R') less than the radius of curvature (R) of the path in the central portion of the conduit.

14. The construction work of any one of claims 8 to 13, wherein each of the tendons (4) has a metal strand (16) and a sheath (17) of plastic material around the strand, wherein the sheath is applied against the support area (11) of the wall of the conduit (10).

15. The construction work of any one of claims 8 to 14, in the form of a cable-stayed bridge, wherein the deviation device (5) is installed on a tower (2) of the bridge and the anchors (8) are installed on a deck (1) of the bridge.

16. The construction work of any one of claims 8 to 15, wherein the deviation device further comprises a curved tube (6) to receive the structural cable (3), the body (7) provided with conduits (10) being housed inside the curved tube.
